# FASCICULE DE BREVET EUROPEEN

(11) **EP 3 423 775 B1**
(45) Date de publication et mention de la délivrance du brevet: **10.04.2019**
(21) Numéro de dépôt: 17710338.9
(22) Date de dépôt: 21.02.2017
(51) Int. Cl.: F41A 17/42, F41A 17/76, F41A 17/74, F41A 17/80, F41A 17/78

(54) **ARME A FEU À RÉPÉTITION DU TYPE LINÉAIRE A ÉJECTION ASSISTÉE**
REPETIERGEWEHR VOM LINEAREN TYP MIT UNTERSTÜTZTEM AUSSTOSS
REPEATING FIREARM OF THE LINEAR TYPE WITH ASSISTED EJECTION

(30) Priorité: 02.03.2016 FR 1651739
(43) Date de publication de la demande: 09.01.2019
(73) Titulaire: Verney-Carron S.A., 42000 Saint Etienne (FR)
(72) Inventeur: VERNEY-CARRON, Pierre Jean Marie, 42340 Rivas (FR)
(74) Mandataire: Cabinet Laurent & Charras
(86) Numéro de dépôt international: PCT/FR2017/050382
(87) Numéro de publication internationale: WO 2017/149219

(56) Documents cités:
- FR-A1- 3 019 887
- US-A- 689 283
- US-A- 1 930 864
- US-A- 2 894 346
- US-A- 4 024 664

## Description

L'invention se rattache au secteur technique des armes à feu.

L'invention concerne plus particulièrement une arme à répétition manuelle de tout calibre, notamment du type à armement linéaire, à éjection assistée.

Ce type d'arme comprend, d'une manière connue, des moyens aptes à récupérer l'énergie résultant de la pression exercée lors du tir d'une cartouche en vue du déplacement d'un ensemble mobile à l'encontre d'un organe élastique de rappel, ledit ensemble comprenant un obturateur, un verrou et un percuteur coopérant avec un chien commandé par une détente.

Plus particulièrement, l'invention concerne un perfectionnement relevant du document FR 3 019 887, dont le Demandeur de la présente est également titulaire.

Selon l'enseignement de ce document, l'arme à feu, du type de celle définie ci-dessus, présente :
- des moyens de verrouillage à l'arrière de l'ensemble mobile en position comprimée du ressort de rappel, après chaque tir,
- un ensemble de déverrouillage actionnable manuellement et apte à agir sur les moyens de verrouillage pour libérer l'ensemble mobile et permettre le retour assisté dudit ensemble en vue d'un rechargement.

Compte tenu du verrouillage à l'arrière de l'ensemble mobile, l'utilisateur doit, après chaque tir, intervenir manuellement avant d'effectuer le rechargement de la munition, avec le retour assisté.

Une telle intervention manuelle est obligatoire, et permet, par conséquent, à l'arme de rester dans la catégorie des armes, dites à répétition, et non pas dans la catégorie des armes, du type semi-automatique.

Par ailleurs, l'ensemble de déverrouillage coopère, lorsqu'il est actionné, avec une pièce apte à neutraliser le système de percussion de l'arme, en débrayant la détente.

A partir de cet état de la technique constitué par l'enseignement du document FR 3 019 887, on a voulu simplifier les moyens de verrouillage, en ayant pour objectif de dissuader de shunter de tels moyens.

Selon l'invention, pour résoudre un tel problème, les moyens de verrouillage sont constitués par le chien, qui coopère avec l'ensemble mobile, pour le maintenir à l'arrière.

Il résulte de ces caractéristiques, que l'on agit sur une pièce maîtresse, qui est le chien.

Pour résoudre le problème posé, d'éviter un shuntage du verrouillage arrière de l'ensemble mobile, l'ensemble de déverrouillage coopère, lorsqu'il est actionné manuellement, avec deux pièces aptes à neutraliser le système de percussion de l'arme, en rendant inopérant le chien.

Dans une forme de réalisation, les deux pièces sont constituées par un doigt de déverrouillage et un cran de déverrouillage, le cran de déverrouillage présentant un bec coopérant avec un bossage du chien pour le faire descendre et débloquer l'ensemble mobile, lorsque l'ensemble de déverrouillage est actionné manuellement.

Selon d'autres caractéristiques, l'ensemble de déverrouillage est rendu solidaire du doigt de déverrouillage, au moyen d'un axe de pivotement, que présente ledit ensemble.

L'axe de pivotement présente une portée mâle polygonale coopérant avec une empreinte femelle de forme complémentaire formée dans l'épaisseur du doigt de déverrouillage.

L'ensemble de déverrouillage est un levier accessible à partir de l'extérieur de l'arme.

L'invention est exposée ci-après plus en détail à l'aide des figures des dessins annexés dans lesquels :
- la figure 1 est une vue en perspective de la sous-garde, montrant notamment le chien assujetti à l'ensemble de déverrouillage,
- la figure 2 est une vue de face, correspondant à la figure 1,
- la figure 3 est une vue de côté de la figure 2,
- la figure 4 est une vue de dessus de la figure 1,
- la figure 5 est une vue en coupe longitudinale, considérée selon la ligne AA de la figure 3,
- la figure 6 est une vue en coupe, considérée selon la ligne BB de la figure 4.

Comme il ressort de l'enseignement du document FR 3 019 887, la boîte de culasse que présente l'arme, reçoit un ensemble mobile, non représenté, composé essentiellement d'un obturateur, d'un verrou, et d'un percuteur, qui est percuté sous l'effet du basculement d'un chien (5), commandé par une détente (6).

Le fonctionnement de ce type d'arme n'est pas décrit, car parfaitement connu pour un homme du métier.

L'arme présente un ensemble de déverrouillage (12), actionnable manuellement, et apte à agir directement sur le chien (5), pour libérer l'ensemble mobile et permettre le retour assisté dudit ensemble, en vue d'un rechargement. L'ensemble de déverrouillage est constitué par un levier de manoeuvre (12), accessible à partir de l'extérieur de l'arme.

Plus particulièrement, le levier de déverrouillage (12) est assujetti au chien (5) qui constitue, par conséquent, le moyen de verrouillage en coopérant avec deux pièces (15) et (15a), aptes à neutraliser le système de percussion de l'arme, rendant par conséquent, inopérant ledit chien (5).

Comme le montre plus particulièrement la figure 5, ces deux pièces sont constituées par un doigt de déverrouillage (15), et un cran de déverrouillage (15a).

Le levier de déverrouillage (12) est solidaire du doigt de déverrouillage (15), au moyen d'un axe de pivotement (13), que présente ledit levier (12), ledit axe est engagé transversalement, figure 6.

Plus particulièrement, cet axe (13) présente une portée mâle polygonale, sous forme d'un carré par exemple, coopérant avec une empreinte femelle de forme complémentaire, formée dans l'épaisseur du doigt de déverrouillage (15).

Ainsi, lorsque l'on agit sur le levier de déverrouillage (12), le doigt de déverrouillage (15), qui coopère en appui avec le cran de déverrouillage (15a), agit sur ledit cran, qui présente un bec coopérant avec un bossage du chien, pour le faire descendre.

Il résulte de ces caractéristiques que le verrouillage à l'arrière de l'ensemble mobile s'effectue directement par le chien, qui constitue une pièce maîtresse de l'arme.

Les avantages ressortent bien de la description.

## Revendications

1. Arme à feu à répétition du type linéaire, à éjection assistée comprenant :
- des moyens aptes à récupérer l'énergie résultant de la pression exercée lors du tir d'une munition en vue du déplacement d'un ensemble mobile à l'encontre d'un organe élastique de rappel et comprenant un obturateur, un verrou et un percuteur coopérant avec un chien (5) commandé par une détente (6),
- des moyens de verrouillage à l'arrière de l'ensemble mobile, en position comprimée du ressort de rappel, après chaque tir,
- un ensemble de déverrouillage (12) actionnable manuellement et apte à agir sur les moyens de verrouillage pour libérer l'ensemble mobile et permettre le retour assisté dudit ensemble en vue d'un rechargement,
***caractérisée* en ce que** les moyens de verrouillage sont constitués par le chien (5), qui coopère avec l'ensemble mobile, pour le maintenir à l'arrière.

2. Arme à feu selon la revendication 1, ***caractérisée* en ce que** l'ensemble de déverrouillage (12) coopère, lorsqu'il est actionné manuellement, avec deux pièces (15) et (15a), aptes à neutraliser le système de percussion de l'arme, en rendant inopérant le chien (5).

3. Arme à feu selon la revendication 2, ***caractérisée* en ce que** les deux pièces sont constituées par un doigt de déverrouillage (15) et un cran de déverrouillage (15a).

4. Arme à feu selon la revendication 3, ***caractérisée* en ce que** le cran de déverrouillage (15a) présente un bec coopérant avec un bossage du chien (5) pour le faire descendre lorsque l'ensemble de déverrouillage est actionné manuellement.

5. Arme à feu selon les revendications 1 et 3, ***caractérisée* en ce que** l'ensemble de déverrouillage (12) est rendu solidaire du doigt de déverrouillage (15), au moyen d'un axe de pivotement (13) que présente ledit ensemble.

6. Arme à feu selon la revendication 5, ***caractérisée* en ce que** l'axe de pivotement (13) présente une portée mâle polygonale coopérant avec une empreinte femelle de forme complémentaire, formée dans l'épaisseur du doigt de déverrouillage (15).

7. Arme à feu selon la revendication 1, ***caractérisée* en ce que** l'ensemble de déverrouillage est un levier accessible à partir de l'extérieur de l'arme.

## Patentansprüche

1. Linear gespannte Repetierbüchse mit unterstütztem Auswurf, umfassend:
- Vorrichtungen, die in der Lage sind, die Energie aus dem Druck beim Abfeuern einer Patrone zurückzugewinnen, zwecks Verschiebung einer mobilen Einheit gegen ein elastisches Rückstellbauteil, diese Einheit umfasst einen Verschluss, eine Verriegelung und einen Schlagbolzen, der mit einem Hahn (5) zusammenarbeitet, der vom Abzug gesteuert wird (6),
- Mittel zur Verriegelung hinten an der mobilen Einheit in der komprimierten Position der Rückstellfeder nach jedem Schuss,
- eine Entsicherungseinheit (12), manuell zu betätigen und in der Lage auf die Sicherungsmittel einzuwirken, um die mobile Einheit freizugeben und die unterstützte Rückstellung dieser Einheit im Hinblick auf die erneute Ladung zu ermöglichen,
***dadurch gekennzeichnet,* dass** die Sicherungsvorrichtungen aus dem Hahn (5) bestehen, der mit der mobilen Einheit zusammenarbeitet, um ihn hinten zu halten.

2. Schusswaffe nach Anspruch 1, ***dadurch gekennzeichnet,* dass** die Entsicherungseinheit (12) wenn sie manuell betätigt wird, mit zwei Teilen (15) und (15a) zusammenarbeitet, die in der Lage sind, das Schlagsystem zu neutralisieren, indem der Hahn (5) außer Funktion gesetzt wird.

3. Schusswaffe nach Anspruch 2, ***dadurch gekennzeichnet,* dass** diese beiden Teile aus einem Entsicherungsfinger (15) und einer Entsicherungsraste (15a) bestehen.

4. Schusswaffe nach Anspruch 3, ***dadurch gekennzeichnet,* dass** die Entsicherungsraste (15a) einen Schnabel hat, der mit einem Nocken des Hahns (5) zusammenarbeitet, damit dieser sich senkt, wenn die Entsicherungseinheit manuell betätigt wird.

5. Schusswaffe nach den Ansprüchen 1 und 3, ***dadurch gekennzeichnet,* dass** der Entsicherungshebel (12) fest verbunden ist mit dem Entsicherungsfinger (15), mittels einer Schwenkachse (13), die diese Einheit aufweist,

6. Schusswaffe nach Anspruch 5, ***dadurch gekennzeichnet,* dass** die Schwenkachse (13) einen polygonalen Außenumfang aufweist, zum Beispiel in Form eines Quadrats, der mit einer geprägten Vertiefung komplementärer Form zusammenarbeitet, die in der Dicke des Entsicherungsfingers (15) vorgesehen ist.

7. Schusswaffe nach Anspruch 1, ***dadurch gekennzeichnet,* dass** die Entsicherungseinheit aus einem Bedienhebel besteht, der von außerhalb der Waffe erreichbar ist.

## Claims

1. A linear repeating firearm, with assisted ejection, comprising:
- means capable of recovering energy resulting from pressure exerted when firing an ammunition to move a movable assembly against a return spring, wherein the firearm comprises a stopper, a latch and a striker cooperating with a hammer (5) controlled by a trigger (6),
- locking means for locking the movable assembly in a compressed position of the return spring at a rear position of movement of the movable assembly, after each shot,
- a manually actuatable unlocking assembly (12) capable of acting on the locking means to release the movable assembly to allow the assisted return of said movable assembly to perform an ammunition reloading,
***Wherein*** the locking means are made up of the hammer (5), which cooperates with the movable assembly, to lock the movable assembly at the rear position of movement.

2. The linear repeating firearm according to claim 1, ***wherein*** the unlocking assembly (12) cooperates, when actuated manually, with two parts (15) and (15a) capable of neutralizing the striker of the firearm, by making the hammer (5) inoperative.

3. The linear repeating firearm according to claim 2, ***wherein*** the two parts are made up of an unlocking finger (15) and an unlocking notch (15a).

4. The linear repeating firearm according to claim 3, ***wherein*** the unlocking notch (15a) has a beak cooperating with a boss of the hammer (5) to cause the hammer to drop when the unlocking assembly is actuated manually.

5. The linear repeating firearm according to claim 1 and 3, ***wherein*** the unlocking assembly (12) is secured to the unlocking finger (15), using a pivot axis (13) of said unlocking assembly.

6. The linear repeating firearm according to claim 5, ***wherein*** the pivot axis (13) has a polygonal male step cooperating with a female cavity having a complementary shape formed in a thickness of the unlocking finger (15).

7. The linear repeating firearm according to claim 1, ***wherein*** the unlocking assembly is a lever accessible from outside the firearm.
